# EUROPÄISCHE PATENTSCHRIFT

(11) **EP 3 877 193 B1**
(45) Veröffentlichungstag und Bekanntmachung des Hinweises auf die Patenterteilung: **28.12.2022**
(21) Anmeldenummer: 19821234.2
(22) Anmeldetag: 08.11.2019
(51) Int. Cl.: B42D 25/405, B42D 25/378, B42D 25/387, B42D 25/29, B41M 3/14

(54) **VERFAHREN ZUR HERSTELLUNG EINES SICHERHEITSMERKMALS**
METHOD FOR PRODUCING A SECURITY FEATURE
PROCÉDÉ POUR LA FABRICATION D'UNE CARACTÉRISTIQUE DE SÉCURITÉ

(30) Priorität: 09.11.2018 AT 509642018
(43) Veröffentlichungstag der Anmeldung: 15.09.2021
(73) Patentinhaber: Hueck Folien Gesellschaft m.b.H., 4342 Baumgartenberg (AT); Banque De France, 75001 Paris (FR)
(72) Erfinder: EGGINGER, Martin, 4040 Linz (AT); BERGSMANN, Martin, 4020 Linz (AT); MAYRHOFER, Marco, 4342 Baumgartenberg (AT)
(74) Vertreter: Burger, Hannes
(86) Internationale Anmeldenummer: PCT/AT2019/060379
(87) Internationale Veröffentlichungsnummer: WO 2020/093080

(56) Entgegenhaltungen:
- EP-A1- 0 303 725
- EP-A1- 3 225 417
- EP-A1- 3 248 806
- WO-A2-2007/093300

## Beschreibung

Die Erfindung betrifft ein Verfahren zur Herstellung eines Sicherheitsmerkmals in Form eines färbigen Bildes, wobei zur Herstellung des Bildes ein Farbmittel auf ein Substrat aufgetragen wird, gemäß dem Oberbegriff von Anspruch 1.

Weiters betrifft die Erfindung ein Sicherheitsmerkmal in Form eines färbigen Bildes, gemäß dem Oberbegriff von Anspruch 11.

Darüber hinaus hat die Erfindung ein Sicherheitselement, insbesondere in Form eines Sicherheitsstreifens, zum Gegenstand.

Zudem betrifft die Erfindung ein Wertdokument.

Ein Verfahren und ein Sicherheitselement der oben genannten Art ist aus der WO 2007/093300 A2 bekannt geworden. Ein weiteres Sicherheitselement, bei welchem eine vollständige Überdeckung von benachbarten Rasterflächen realisiert ist, ist aus der EP3255417A1 bekannt geworden. Die EP0303725A1 und die EP 3248806 A1 betreffen ein Sicherheitspapier, welches einander teilweise überlappende lumineszierende Farben aufweist, die bei normaler Beleuchtung nicht sichtbar sind.

Bei der Herstellung von Sicherheitsmerkmalen mittels auf dem CMYK-Farbmodell basierenden Druckverfahren werden die Farben üblicherweise vollflächig übereinander aufgetragen, was eine subtraktive Farbmischung zur Folge hat. Diese Druckverfahren eignen sich jedoch nicht zur Realisierung einer additiven Farbmischung. Insbesondere bei Verwendung von fluoreszierenden Farben führen bekannte, auf einer vollflächigen Überdeckung der Farbschichten basierende Druckverfahren zu Problemen bei der Realisierung farbiger Bilder, da eine vollflächige Überdeckung der Grundfarben Rot, Grün und Blau bei fluoreszierenden Farbmitteln einen grauen Gesamteindruck zur Folge hat. Bei Verwendung von nur zwei fluoreszierenden Farben wird hingegen eine der beiden Farben üblicherweise stärker wahrgenommen als die andere. Mit den bekannten Verfahren ist es daher nicht möglich, farbige Bilder, beispielsweise in Form von Porträts, Landschaften, alphanumerischen Zeichen etc., mit fluoreszierenden Farben darzustellen. Die Darstellung von Fluoreszenz Regenbogen ist eine etablierte Technik. Bisher wurden Regenbogen mit drei Blockstreifen Zylindern hergestellt, die überlappend drucken und so einen Farbverlauf in Form eines Regenbogens generieren. Es ist jedoch nicht möglich mit den bestehenden Lösungen Texte oder einzelne Buchstaben oder Zeichen in den Regenbogenfarben darzustellen.

Es ist daher eine Aufgabe, die oben genannten Nachteile des Stands der Technik zu überwinden und die Herstellung von Sicherheitsmerkmalen mit farbigen Bildern zu verbessern.

Die oben genannte Aufgabe wird mit einem Verfahren der eingangs genannten Art erfindungsgemäß dadurch die Merkmale des kennzeichnenden Teils von Anspruch 1 gelöst.

Die erfindungsgemäße Lösung ermöglicht auf einfache Weise die Herstellung von Sicherheitsmerkmalen mit farbigen Bildern auch bei Verwendung fluoreszierender Farben, da durch die nur teilweise Überlappung der Rasterflächen eine additive Farbmischung bei leuchtenden Farbmitteln ermöglicht wird. Durch Variation des Überdeckungsbereichs benachbarter Rasterflächen kann die Intensität des Farbeindruckes an dieser Stelle optimal eigestellt werden, sodass der gewünschte optische Gesamteindruck erzielt wird. Mit der erfindungsgemäßen Lösung kann auch eine Regenbogendarstellung mit Designs versehen werden. z.B. nicht fluoreszierender Text, gegenläufiger Regenbogen, weißer Text etc.

Gemäß einer vorteilhaften Variante der Erfindung kann es vorgesehen sein, dass das Bild in zumindest einem Teilbereich in zumindest zwei einander teilweise überlappende Rasterflächen unterteilt wird, wobei zumindest eine der zumindest zwei Rasterflächen zumindest außerhalb des Überlappungsbereichs mit einem Farbmittel, welches eine von der Farbe des die andere der zumindest zwei Rastflächen bedeckenden Farbmittels verschiedene Farbe aufweist, bedeckt wird.

Beliebige farbige Bilder lassen sich dadurch herstellen, dass ein Teil der Rasterflächen zumindest teilweise mit roter Farbe und ein Teil der Rasterflächen des Bildes zumindest teilweise mit grüner Farbe und ein Teil der Rasterflächen des Bildes zumindest teilweise mit blauer Farbe bedeckt wird.

Gemäß einer vorteilhaften Weiterbildung der Erfindung, welche sich besonders zur Herstellung mittels eines Tiefdruckverfahrens eignet, kann es vorgesehen sein, dass die Rasterflächen von gleicher Größe und Form sind.

Um eine optimale additive Farbmischung zu erzielen kann es vorgesehen sein, dass als Farbmittel fluoreszierende Farbmittel, insbesondere ein in UV-Licht fluoreszierendes Farbmittel, verwendet werden.

Eine besonders hohe Leuchtkraft und Deckung lässt sich dadurch erzielen, dass das Farbmittel mittels eines Tiefdruckverfahrens auf das Substrat übertragen wird.

Zur Herstellung des Bildes kann zumindest ein Zeichen, insbesondere ein alphanumerisches Zeichen und/oder Ikon und/oder geometrische Figur und/oder Symbol, oder eine Abfolge von Zeichen aufgetragen werden.

Die Farbmittel können schichtweise überlappend aufgetragen werden, sodass zumindest eine Abfolge von Farben in dem Bild der Abfolge von Farben eines Regenbogens oder einem mehrfarbigen Farbverlauf entspricht.

Gemäß einer Variante der Erfindung kann um das zumindest ein Zeichen oder die zumindest eine Zeichenabfolge zumindest teilweise eine färbige Fläche durch Auftragen eines oder mehrerer Farbmittel in das Zeichen umgebende Rasterflächen erzeugt werden.

Weiters kann eine Abfolge von Farben in dem zumindest einen Zeichen oder in der zumindest einen Zeichenfolge gegenläufig zu einer Abfolge von Farben in der färbigen Fläche aufgetragen werden.

Die oben genannte Aufgabe kann auch mit einem Sicherheitsmerkmal der eingangs genannten Art erfindungsgemäß durch die Merkmale des kennzeichnenden Teils von Anspruch 11 gelöst werden.

Bevorzugt ist es vorgesehen, dass ein Bild zumindest in einem Teilbereich zumindest zwei einander überlappende Rasterflächen umfasst, wobei zumindest eine der Rasterflächen zumindest außerhalb des Überlappungsbereichs mit einem Farbmittel, welches eine von der Farbe des die andere der zumindest zwei Rastflächen bedeckenden Farbmittels verschiedene Farbe aufweist, bedeckt ist.

Die Realisierung von Bildern beliebiger Farbe wird dadurch begünstigt, dass ein Teil der Rasterflächen des Bildes zumindest teilweise mit roter Farbe und ein Teil der Rasterflächen des Bildes zumindest teilweise mit grüner Farbe und ein Teil der Rasterflächen des Bildes zumindest teilweise mit blauer Farbe bedeckt ist.

Gemäß einer vorteilhaften Variante der Erfindung kann es vorgesehen sein, dass die das Bild bildenden Rasterflächen von gleicher Größe und Form sind.

Als besonders vorteilhaft hat sich herausgestellt, dass ein Überlappungsbereich zweier benachbarter Rasterflächen des Bildes zwischen 1 und 90% bezogen auf die Größe einer Rasterfläche beträgt.

Eine bevorzugte Variante der Erfindung ist, dass das Farbmittel ein fluoreszierendes Farbmittel, insbesondere ein in UV-Licht fluoreszierendes Farbmittel, ist.

Bei dem Bild handelt es sich bevorzugt um ein Porträt, eine Landschaft, ein abstraktes geometrisches Zeichen, ein Logo oder ein alphanumerisches Zeichen oder um eine Codierung.

Zudem kann um das zumindest eine Zeichen oder die zumindest eine Zeichenabfolge zumindest teilweise eine färbige Fläche angeordnet sein.

Eine Abfolge von Farben, in der zumindest ein Zeichen oder in der zumindest eine Zeichenfolge enthalten ist, kann gegenläufig zu einer Abfolge von Farben in der färbigen Fläche aufgetragen sein.

Gemäß einer Variante der Erfindung können die Farbmittel schichtweise überlappend aufgetragen sein, sodass zumindest eine Abfolge von Farben in dem Bild der Abfolge von Farben eines Regenbogens oder einem mehrfarbigen Farbverlauf entspricht.

Die der Erfindung zugrundeliegende Aufgabenstellung wird auch durch ein Sicherheitselement, insbesondere in Form eines Sicherheitsstreifens, nach Anspruch 21 gelöst.

Die eingangs genannte Aufgabe wird auch durch ein Wertdokument nach Anspruch 22 gelöst.

Zum besseren Verständnis der Erfindung wird diese anhand der nachfolgenden Figur näher erläutert.

Es zeigt in stark vereinfachter, schematischer Darstellung:
- Fig. 1: ein erfindungsgemäßes Sicherheitsmerkmal.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen wer den können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Gemäß Fig. 1 weist ein erfindungsgemäßes Sicherheitsmerkmal 1 die Form eines färbigen Bildes 2, beispielsweise in Form eines ein Porträts, einer Landschaft, eines Bauwerks, eines abstrakten geometrischen Zeichens, Logos oder eines alphanumerischen Zeichens 3, oder einer Abfolge von Zeichen etc. auf. Das Sicherheitsmerkmal 2 ist auf ein Substrat, beispielsweise einen Sicherheitsstreifen oder direkt auf ein Wertdokument, aufgebracht.

Das Bild 2 ist in Rasterflächen 4, 5, 6, 9, 10, 11 unterteilt. Die das Bild 2 bildenden Rasterflächen 4, 5, 6, 9, 10, 11 können von gleicher Größe und Form sein. Abweichend von der hier dargestellten Form können die Rasterflächen 4, 5, 6, 9, 10, 11 eine dreieckige, viereckige oder polygonale Kontur aufweisen. So können die Konturen der Rasterflächen 4, 5, 6, 9, 10, 11 insbesondere durch Dreiecke, Rechtecke, Parallellogramme, Trapeze, Deltoide, Sechsecke, Achtecke, oder beliebige Vielecke gebildet sein.

Aus der Darstellung ist erkennbar, dass sich benachbarte Rasterflächen 4, 5, 6, 9, 10, 11 des Bildes 2 teilweise überlappen, wobei ein Überlappungsbereich 7, 8 zweier benachbarter Rasterflächen 4, 5, 6, 9, 10, 11 kleiner ist als jede der Rasterflächen 4, 5, 6, 9, 10, 11 für sich. Ein Überlappungsbereich zweier benachbarter Rasterflächen 4, 5, 6, 9, 10, 11 des Bildes 2 liegt bevorzugt zwischen 1 und 90%, insbesondere zwischen 3 und 80 %, besonders bevorzugt zwischen 1 - 25 % oder 5 - 10 %, bezogen auf die Größe einer Rasterfläche 4, 5, 6, 9, 10, 11. Gemäß Fig. 1 ist jede Rasterfläche 4, 5, 6, 9, 10, 11 des Bildes 2 zumindest außerhalb der Überlappungsbereiche 7, 8 zu ihren benachbarten Rasterflächen 4, 5, 6, 9, 10, 11 mit einem Farbmittel von einer der jeweiligen Rasterfläche zugeordneten Farbe bedeckt.

Hierbei kann ein Teilbereich der Rasterflächen 4, 5, 6, 9, 10, 11 unterschiedlich gefärbt sein. Jede der Rasterflächen 4, 5, 6, 9, 10,11 kann außerhalb der Überlappungsbereiche 7, 8 zu den benachbarten Rasterzellen einfärbig sein. In einem Überlappungsbereich 7, 8 ist erfindungsgemäß jenes Farbmittel aufgetragen , welches von der Farbe her dem Farbmittel eines der einander überlappenden Rastflächen 4, 5, 6, 9, 10,11 außerhalb des Überlappungsbereichs 7, 8 entspricht. Der Überlappungsbereich 7, 8 wird bei dieser Ausführungsform somit mit nur einer Farbmittel-Schicht bedeckt, welche jener entspricht, die eine der benachbarten Rasterflächen 4, 5, 6, 9, 10,11 bedeckt. So kann die Rasterfläche 5 außerhalb des Überlappungsbereichs 7 vollflächig grün, gefärbt sein, während der Überlappungsbereich 7 und die Rasterfläche 6 vollständig mit einem Farbmittel blauer Farbe bedeckt sein können.

Alternativ kann jedoch auch jede Rasterflächen 4, 5, 6, 9, 10,11 für sich vollflächig mit einem Farbmittel einer Farbe überzogen werden, wobei, in einem Überlappungsbereich der Rasterflächen 4, 5, 6, 9, 10,11 Schichten der unterschiedlichen Farbmittel übereinander zu liegen kommen. Die erste Rasterfläche 4 kann beispielsweise vollflächig mit roter Farbe und die zweite Rasterfläche 5 vollflächig mit grüner Farbe und die dritte Rasterfläche 6 mit blauer Farbe bedeckt sein. In einem Überlappungsbereich der drei Rasterflächen 4, 5, 6 ergibt sich somit abhängig von der Reihenfolge des Farbmittelauftrags der Schichtaufbau rot-grün-blau. In anderen Teilbereichen des Bildes 2 können aber auch einander benachbarte Rasterflächen 9, 10, 11 mit derselben Farbe bedeckt sein, beispielsweise blau, rot oder grün.

Als Farbmittel wird bevorzugt ein fluoreszierendes Farbmittel, insbesondere ein in UV-Licht fluoreszierendes Farbmittel, verwendet. Als besonders geeignet haben sich beispielsweise Tinten mit fluoreszierenden Pigmenten herausgestellt.

Zur Herstellung des in den Fig. 1 dargestellten Sicherheitsmerkmals 1 wird das Bild 2 durch Auftragen von Farbmittel auf das Substrat erzeugt. Das Bild 2 wird in die Rasterflächen 4, 5, 6, 9, 10, 11 unterteilt. Benachbarte Rasterflächen 4, 5, 6, 9, 10, 11 überlappen einander teilweise, wobei die Größe des Überlappungsbereichs 7, 8 zweier benachbarter Rasterflächen 4, 5, 6, 9, 10, 11, wie bereits oben erwähnt, bevorzugt zwischen 1 und 90%, insbesondere zwischen 3 und 80 %, besonders bevorzugt zwischen 1 - 25 % oder 5 - 10 %, bezogen auf die Größe einer Rasterfläche 4, 5, 6, 9, 10, 11 liegt.

Teilweise überlappende Rasterflächen können mit unterschiedlichen Farben bedeckt werden. So kann beispielsweise die Rasterfläche 4 mit einem fluoreszierenden Rot, die Rasterfläche 5 mit einem fluoreszierenden Grün und die Rasterfläche 6 mit einem fluoreszierenden Blau bedeckt werden.

Bei einer hintereinander durchgeführten vollflächigen Bedeckung der Rasterflächen 4, 5, 6 mit Farbmitteln kann es in Eckbereichen der Rasterflächen zu einer Überlappung von drei Schichten der verwendeten Farbmittel kommen. So kann sich in einem Eck-Schnittbereich der Rasterflächen 4, 5, 6 die Schichtreihenfolge Rot, Grün, Blau ergeben, während in einem Seitenkanten-Schnittbereich zwischen den Rasterflächen 4 und 5 sich die Schichtreihenfolgen Rot und Grün und in einem Seitenkanten-Schnittbereich zwischen den beiden Rasterflächen 5 und 6 die Schichtreihenfolge Grün und Blau ergeben können. Diese Art der Bildübertragung auf das Substrat kann beispielsweise auch mit einem digitalgesteuerten Tintenstrahldruckverfahren durchgeführt werden.

Alternativ zu einer zeitlich hintereinander durchgeführten vollflächigen Beschichtung der Rasterflächen 4, 5, 6, 9, 10, 11 wird erfindungsgemäß nur ein außerhalb des Überlappungsbereichs 7, 8 gelegener Abschnitt einer der Rasterflächen 4, 5, 6, 9, 10, 11 mit einem Farbmittel einer ersten Farbe und eine weitere der Rasterflächen 4, 5, 6, 9, 10, 11 sowie der Überlappungsbereich 7, 8 mit einem Farbmittel einer zweiten Farbe bedeckt werden. In dem Eckschnittbereich der Rasterflächen 4, 5, 6 sowie in den seitlichen Überlappungsbereichen könnte somit nur eine blaue Farbschicht, wie in der Rastfläche 6, aufgetragen sein, während der verbleibende Teil der Rasterfläche 4 rot und der verbleibende Teil der Rasterfläche 5 grün gefärbt sein könnte. Für das in diesem Absatz beschriebene Ausführungsbeispiel eignet sich besonders ein Tiefdruckverfahren, wobei ein Tiefdruckzylinder zum Einsatz kommen kann, dessen Näpfchen entsprechend der Kontur der Rasterflächen 4, 5, 6, 9, 10, 11 unter Berücksichtigung der Überlappungsbereiche 7, 8 ausgebildet sind.

Für alle oben beschriebenen Ausführungsformen gilt, dass in Teilbereichen des Bildes 2 auch benachbarte und einander teilweise überlappende Rasterflächen 9, 10, 11 mit einem Farbmittel derselben Farbe, beispielsweise einem fluoreszierenden Blau, Rot oder Grün bedeckt sein können.

Zur Herstellung des in Fig. 1 dargestellten Bildes 2 kann ein Zeichen oder eine Abfolge von Zeichen 3 auf das Substrat aufgetragen werden. Bei den Zeichen kann es sich beispielsweise um alphanumerischen Zeichen und/oder Ikonen, wie Hieroglyphen und Ähnliches, und/oder geometrischen Figuren und/oder Symbolen handeln. Jedes Zeichen 3 kann zusätzlich von einer färbigen Fläche umgeben sein.

Zumindest einige der Rasterflächen 4, 5, 6, 9, 10, 11 können teilweise oder vollständig und/oder in Überlappungsbereichen 7, 8 mit benachbarten Rasterflächen 4, 5, 6, 9, 10, 11 auch mit zwei oder mehr Schichten von Farbmittel unterschiedlicher Farbe beschichtet werden. Mit dieser Ausführungsform kann in den einzelnen Zeichen 3 ein kontinuierlicher Farbverlauf erzielt werden. Sowohl das Zeichen 3 bzw. die Zeichenfolge, als auch etwaige umgebende färbige Flächen, sind in die Rasterflächen unterteilt. Zudem kann eine geometrische Flächendeckung der verwendeten Farbmittel in dem Bild 2 variieren. So kann beispielsweise in einer Rasterfläche der Rasterflächen 4, 5, 6, 9, 10, 11 mindestens eine erste Schicht einer ersten Farbe und mindestens eine zweite Schicht einer zweiten Farbe darüber aufgetragen sein, wobei die zweite Schicht einen ersten Flächenbereich der ersten Schicht, beispielsweise 20%, bedeckt. In einer anderen Rasterfläche der Rasterflächen 4, 5, 6, 9, 10, 11 können ebenfalls zwei entsprechende Schichten der ersten und der zweiten Farbe aufgetragen sein, wobei die zweite Schicht einen zweiten Flächenbereich anderer Größe, beispielsweise 10%, der ersten Schicht bedeckt. Die Flächendeckungen in den Rasterflächen 4, 5, 6, 9, 10, 11 werden hierbei so gewählt, dass der gewünschte Farbeeindruck bzw. Farbverlauf in dem Bild 2 erzielt wird.

Darüber hinaus kann alternativ oder zusätzlich zu einer Variation der geometrischen Flächendeckung auch die Dicke der übereinander aufgetragenen Schichten variiert werden, um den gewünschten Farbeindruck zu erzielen. So kann in einer ersten Rasterfläche der Rasterflächen 4, 5, 6, 9, 10, 11 eine erste Schicht eine erste Dicke aufweisen und eine darunter befindliche zweite Schicht eine zweite Dicke, während beispielsweise in einer anderen Rasterfläche der Rasterflächen 4, 5, 6, 9, 10, 11 eine erste oder zweite Schicht dicker oder dünner sein kann als die entsprechende erste oder zweite Schicht der ersten Rasterfläche.

Die Farbmittel können beispielswiese in den Rasterflächen 4, 5, 6, 9, 10, 11 schichtweise überlappend so aufgetragen werden, dass zumindest eine Abfolge von Farben in dem Bild 2, z.B. in der Abfolge von Zeichen 3 und/oder einer diese umgebenden färbigen Fläche, der Abfolge von Farben eines Regenbogens entspricht. Bevorzugt kommen hierbei Farben des RGB-Farbraums zum Einsatz. Zur Herstellung des Bildes 2 kann beispielsweise ein Tiefdruckverfahren verwendet werden, bei welchem drei Zylinder zum Einsatz kommen, die nacheinander jeweils ein Farbmittel einer Farbe auf das Substrat auftragen. So kann einer der Zylinder ein Farbmittel roter, ein anderer Zylinder ein Farbmittel grüner und wieder ein anderer Zylinder ein Farbmittel blauer Farbe auftragen. Die Farbmittel werden hierbei in an sich bekannter Weise in Näpfchen der Zylinder gefüllt und überflüssige Farbe von den zwischen den Näpfchen gelegenen Stegen der Zylinder abgestreift. Die Umrisse der Näpfchen können hierbei die Rasterflächen 4, 5, 6, 9, 10, 11 definieren - dieser Zusammenhang gilt allgemein für alle Ausführungsformen der Erfindung, bei welchen ein Tiefdruckverfahren zu Einsatz kommt. Die Zylinder sind so aufeinander abgestimmt, dass die gewünschte Überdeckung mit Farbmittel bzw. der gewünschte Farbverlauf auf dem Substrat erzielt wird. Die erfindungsgemäße Lösung ermöglicht die Darstellung von Zeichen mit einem beliebigen Farbverlauf, beispielsweise einem kontinuierlichen Farbverlauf.

Eine Abfolge von Farben in dem zumindest einen Zeichen 3 oder in der einen Zeichenfolge kann auch gegenläufig zu einer Abfolge von Farben in der färbigen Fläche sein.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenaufstellung

- 1: Sicherheitsmerkmal
- 2: Bild
- 3: Substrat
- 4: Rasterfläche
- 5: Rasterfläche
- 6: Rasterfläche
- 7: Überlappungsbereich
- 8: Überlappungsbereich
- 9: Rasterfläche
- 10: Rasterfläche
- 11: Rasterfläche

## Patentansprüche

1. Verfahren zur Herstellung eines Sicherheitsmerkmals (1) in Form eines färbigen Bildes (2), wobei zur Herstellung des Bildes ein Farbmittel auf ein Substrat aufgetragen wird, wobei das Bild (2) in Rasterflächen unterteilt wird, wobei sich unmittelbar benachbarte Rasterflächen (4, 5, 6, 9, 10, 11) des Bildes (2) teilweise überlappen, wobei ein Überlappungsbereich (7, 8) unmittelbar benachbarter Rasterflächen (4, 5, 6, 9, 10, 11) kleiner ist als eine der Rasterflächen (4, 5, 6, 9, 10, 11), wobei Rasterflächen (4, 5, 6, 9, 10, 11) des Bildes (2) je zumindest eine Farbe zugeordnet wird und zumindest die den jeweiligen Rasterflächen (4, 5, 6, 9, 10, 11) abzüglich der entsprechenden Überlappungsbereiche (7, 8) entsprechenden Bereiche des Substrates mit zumindest einem Farbmittel der jeweils zugeordneten Farbe bedeckt werden, **dadurch gekennzeichnet, dass** die Überlappungsbereiche (7, 8) zwischen benachbarten Rasterflächen (4, 5, 6, 9, 10, 11) mit dem Farbmittel, welches die Farbe aufweist, die einer der sich in den jeweiligen Überlappungsbereichen (7, 8) überlappenden Rasterflächen (4, 5, 6, 9, 10, 11) zugeordnet ist, bedeckt werden.

2. Verfahren nach Anspruch 1, **dadurch gekennzeichnet, dass** das Bild (2) in zumindest einem Teilbereich in zumindest zwei einander teilweise überlappende Rasterflächen (4, 5, 6, 9, 10, 11) unterteilt wird, wobei zumindest eine der zumindest zwei Rasterflächen (4, 5, 6, 9, 10, 11) zumindest außerhalb des Überlappungsbereichs (7, 8) mit einem Farbmittel, welches eine von der Farbe des die andere der zumindest zwei Rasterflächen (4, 5, 6, 9, 10, 11) bedeckenden Farbmittels verschiedene Farbe aufweist, bedeckt wird.

3. Verfahren nach Anspruch 1 oder 2, **dadurch gekennzeichnet, dass** ein Teil der Rasterflächen (4) zumindest teilweise mit roter Farbe und ein Teil der Rasterflächen (5) des Bildes (2) zumindest teilweise mit grüner Farbe und ein Teil der Rasterflächen (6) des Bildes (2) zumindest teilweise mit blauer Farbe bedeckt wird.

4. Verfahren nach einem der Ansprüche 1 bis 3, **dadurch gekennzeichnet, dass** die Rasterflächen (4, 5, 6, 9, 10, 11) von gleicher Größe und Form sind.

5. Verfahren nach einem der Ansprüche 1 bis 4, **dadurch gekennzeichnet, dass** als Farbmittel fluoreszierende Farbmittel, insbesondere ein in UV-Licht fluoreszierendes Farbmittel, verwendet werden.

6. Verfahren nach einem der Ansprüche 1 bis 5, **dadurch gekennzeichnet, dass** das Farbmittel mittels eines Tiefdruckverfahrens auf das Substrat übertragen wird.

7. Verfahren nach einem der Ansprüche 1 bis 6, **dadurch gekennzeichnet, dass** zur Herstellung des Bildes (2) zumindest ein Zeichen (3), insbesondere ein alphanumerisches Zeichen (3) und/oder Ikon und/oder geometrische Figur und/oder Symbol, oder eine Abfolge von Zeichen aufgetragen wird.

8. Verfahren nach einem der Ansprüche 1 bis 7, **dadurch gekennzeichnet, dass** die Farbmittel schichtweise überlappend aufgetragen werden, sodass zumindest eine Abfolge von Farben in dem Bild (2) der Abfolge von Farben eines Regenbogens oder einem mehrfarbigen Farbverlauf entspricht.

9. Verfahren nach einem der Ansprüche 7 oder 8, **dadurch gekennzeichnet, dass** um das zumindest eine Zeichen (3) oder die zumindest eine Zeichenabfolge zumindest teilweise eine färbige Fläche durch Auftragen eines oder mehrerer Farbmittel in das Zeichen (3) umgebende Rasterflächen (4, 5, 6, 9, 10, 11) erzeugt wird.

10. Verfahren nach Anspruch 9, **dadurch gekennzeichnet, dass** eine Abfolge von Farben in dem zumindest einen Zeichen (3) oder in der zumindest einen Zeichenfolge gegenläufig zu einer Abfolge von Farben in der färbigen Fläche aufgetragen wird.

11. Sicherheitsmerkmal in Form eines färbigen Bildes (2), **dadurch gekennzeichnet, dass** es, nach einem Verfahren gemäß den Ansprüchen 1 bis 10 hergestellt ist und das Bild in färbige Rasterflächen (4, 5, 6, 9, 10, 11) unterteilt ist, wobei sich benachbarte Rasterflächen (4, 5, 6, 9, 10, 11) des Bildes teilweise überlappen und ein Überlappungsbereich (7, 8) benachbarter Rasterflächen (4, 5, 6) kleiner ist als eine der Rasterflächen (4, 5, 6, 9, 10, 11) für sich, wobei Rasterflächen des Bildes je zumindest eine Farbe zugeordnet ist und zumindest die den jeweiligen Rasterflächen abzüglich der entsprechenden Überlappungsbereiche entsprechenden Bereiche des Substrates mit zumindest einem Farbmittel der jeweils zugeordneten Farbe bedeckt sind, wobei die Überlappungsbereiche zwischen benachbarten Rasterflächen mit dem Farbmittel, welches die Farbe aufweist, die einer der sich in den jeweiligen Überlappungsbereichen überlappenden Rasterflächen zugeordnet ist, bedeckt sind.

12. Sicherheitsmerkmal nach Anspruch 11, **dadurch gekennzeichnet, dass** ein Bild (2) zumindest in einem Teilbereich zumindest zwei einander überlappende Rasterflächen (4, 5, 6, 9, 10, 11) umfasst, wobei zumindest eine der Rasterflächen (4, 5, 6, 9, 10, 11) zumindest außerhalb des Überlappungsbereichs mit einem Farbmittel, welches eine von der Farbe des die andere der zumindest zwei Rastflächen (4, 5, 6, 9, 10, 11) bedeckenden Farbmittels verschiedene Farbe aufweist, bedeckt ist.

13. Sicherheitsmerkmal nach Anspruch 11 oder 12, **dadurch gekennzeichnet, dass** eine erste Rasterfläche (4) des Bildes (2) zumindest teilweise mit roter Farbe und/oder eine zweite Rasterfläche (5) des Bildes (2) zumindest teilweise mit grüner Farbe und/oder eine dritte Rasterfläche (6) des Bildes (2) zumindest teilweise mit blauer Farbe bedeckt ist.

14. Sicherheitsmerkmal nach einem der Ansprüche 11 bis 13, **dadurch gekennzeichnet, dass** die das Bild (2) bildenden Rasterflächen (4, 5, 6, 9, 10, 11) von gleicher Größe und Form sind.

15. Sicherheitsmerkmal nach einem der Ansprüche 11 bis 14, **dadurch gekennzeichnet, dass** der Überlappungsbereich (7, 8) zweier benachbarter Rasterflächen (4, 5, 6, 9, 10, 11) des Bildes (2) zwischen 1 und 90% bezogen auf die Größe einer Rasterfläche (4, 5, 6, 9, 10, 11) beträgt.

16. Sicherheitsmerkmal nach einem der Ansprüche 11 bis 15, **dadurch gekennzeichnet, dass** das Farbmittel ein fluoreszierendes Farbmittel, insbesondere ein in UV-Licht fluoreszierendes Farbmittel, ist.

17. Sicherheitsmerkmal nach einem der Ansprüche 11 bis 16, **dadurch gekennzeichnet, dass** das Bild (2) ein Porträt, eine Landschaft, ein abstraktes geometrisches Zeichen, Logo oder ein alphanumerisches Zeichen und/oder ein Ikon und/oder eine Codierung und/oder eine Abfolge von Zeichen umfasst.

18. Sicherheitsmerkmal nach einem der Ansprüche 11 bis 17, **dadurch gekennzeichnet, dass** um das zumindest eine Zeichen (3) oder die zumindest eine Zeichenabfolge zumindest teilweise eine färbige Fläche angeordnet ist.

19. Sicherheitsmerkmal nach einem der Ansprüche 11 bis 18, **dadurch gekennzeichnet, dass** eine Abfolge von Farben in dem zumindest einen Zeichen (3) oder in der zumindest einen Zeichenfolge gegenläufig zu einer Abfolge von Farben in der färbigen Fläche aufgetragen wird.

20. Sicherheitsmerkmal nach Anspruch 19, **dadurch gekennzeichnet, dass** die Farbmittel schichtweise überlappend aufgetragen sind, sodass zumindest eine Abfolge von Farben in dem Bild der Abfolge von Farben eines Regenbogens oder einem mehrfarbigen Farbverlauf entspricht.

21. Sicherheitselement, insbesondere in Form eines Sicherheitsstreifens, **dadurch gekennzeichnet, dass** es ein Sicherheitsmerkmal (1) nach einem der Ansprüche 11 bis 20 aufweist.

22. Wertdokument, **dadurch gekennzeichnet, dass** es ein Sicherheitselement nach Anspruch 21 und/oder ein Sicherheitsmerkmal (1) nach einem der Ansprüche 11 bis 20 aufweist.

## Claims

1. A method for producing a security feature (1) in the form of a colored image (2), wherein a colorant is applied to a substrate to produce the image, wherein the image (2) is subdivided into grid areas, wherein immediately adjacent grid areas (4, 5, 6, 9, 10, 11) of the image (2) partially overlap, wherein an overlapping area (7, 8) of immediately adjacent grid areas (4, 5, 6, 9, 10, 11) is smaller than one of the grid areas (4, 5, 6, 9, 10, 11), wherein grid areas (4, 5, 6, 9, 10, 11) of the image (2) are each assigned at least one color, and at least the areas of the substrate corresponding to the respective grid areas (4, 5, 6, 9, 10, 11) minus the corresponding overlapping areas (7, 8) are covered with at least one colorant of the respectively assigned color, **characterized in that** the overlapping areas (7, 8) between adjacent grid areas (4, 5, 6, 9, 10, 11) are covered with the colorant having the color assigned to one of the grid areas (4, 5, 6, 9, 10, 11) overlapping in the respective overlapping areas (7, 8).

2. The method according to claim 1, **characterized in that** the image (2) is divided in at least one partial area into at least two partially overlapping grid areas (4, 5, 6, 9, 10, 11), wherein at least one of the at least two grid areas (4, 5, 6, 9, 10, 11) is covered, at least outside the overlapping area (7, 8), with a colorant having a color different from the color of the colorant covering the other of the at least two grid areas (4, 5, 6, 9, 10, 11).

3. The method according to claim 1 or 2, **characterized in that** a part of the grid areas (4) is covered at least partially with red color and a part of the grid areas (5) of the image (2) is covered at least partially with green color and a part of the grid areas (6) of the image (2) is covered at least partially with blue color.

4. The method according to one of claims 1 to 3, **characterized in that** the grid surfaces (4, 5, 6, 9, 10, 11) are of the same size and shape.

5. The method according to one of claims 1 to 4, **characterized in that** fluorescent colorants, in particular a colorant fluorescent in UV light, are used as colorants.

6. The method according to one of claims 1 to 5, **characterized in that** the colorant is transferred to the substrate by means of an intaglio printing process.

7. The method according to one of claims 1 to 6, **characterized in that** at least one character (3), in particular an alphanumeric character (3) and/or an icon and/or a geometric figure and/or a symbol, or a sequence of characters is applied to produce the image (2).

8. The method according to one of claims 1 to 7, **characterized in that** the colorants are applied overlapping in layers so that at least one sequence of colors in the image (2) corresponds to the sequence of colors of a rainbow or a multicolor gradient.

9. The method according to one of claims 7 or 8, **characterized in that** a colored area is at least partially generated around the at least one character (3) or the at least one sequence of characters by applying one or more colorants to grid areas (4, 5, 6, 9, 10, 11) surrounding the character (3).

10. The method according to claim 9, **characterized in that** a sequence of colors in the at least one character (3) or in the at least one sequence of characters is applied in the opposite direction to a sequence of colors in the colored area.

11. A security feature in the form of a colored image (2), **characterized in that** it is produced by a method according to claims 1 to 10 and the image is divided into colored grid areas (4, 5, 6, 9, 10, 11), wherein adjacent grid areas (4, 5, 6, 9, 10, 11) of the image partially overlap and an overlapping area (7, 8) of adjacent grid areas (4, 5, 6) is smaller than one of the grid areas (4, 5, 6, 9, 10, 11) per se, wherein at least one color is assigned to each of the grid areas of the image and at least the areas of the substrate corresponding to the respective grid areas minus the corresponding overlapping areas are covered with at least one colorant of the respectively assigned color, wherein the overlapping areas between adjacent grid areas are covered with the colorant having the color assigned to one of the grid areas overlapping in the respective overlapping areas.

12. The security feature according to claim 11, **characterized in that** an image (2) comprises, at least in a partial area, at least two overlapping grid areas (4, 5, 6, 9, 10, 11), wherein at least one of the grid areas (4, 5, 6, 9, 10, 11) is covered, at least outside the overlapping area, with a colorant having a color different from that of the colorant covering the other of the at least two grid areas (4, 5, 6, 9, 10, 11).

13. The security feature according to claim 11 or 12, **characterized in that** a first grid area (4) of the image (2) is at least partially covered with red color and/or a second grid area (5) of the image (2) is at least partially covered with green color and/or a third grid area (6) of the image (2) is at least partially covered with blue color.

14. The security feature according to one of claims 11 to 13, **characterized in that** the grid areas (4, 5, 6, 9, 10, 11) forming the image (2) are of the same size and shape.

15. The security feature according to one of claims 11 to 14, **characterized in that** the overlapping area (7, 8) of two adjacent grid areas (4, 5, 6, 9, 10, 11) of the image (2) is between 1 and 90% with respect to the size of a grid area (4, 5, 6, 9, 10, 11).

16. The security feature according to any one of claims 11 to 15, **characterized in that** the colorant is a fluorescent colorant, in particular a colorant that fluoresces in UV light.

17. The security feature according to one of claims 11 to 16, **characterized in that** the image (2) comprises a portrait, a landscape, an abstract geometric sign, a logo or an alphanumeric sign and/or an icon and/or a coding and/or a sequence of characters.

18. The security feature according to one of claims 11 to 17, **characterized in that** a colored surface is arranged at least partially around the at least one character (3) or the at least one sequence of characters.

19. The security feature according to one of claims 11 to 18, **characterized in that** a sequence of colors in the at least one character (3) or in the at least one sequence of characters is applied in the opposite direction to a sequence of colors in the colored area.

20. The security feature according to claim 19, **characterized in that** the colorants are applied overlapping in layers so that at least one sequence of colors in the image corresponds to the sequence of colors of a rainbow or a multicolor gradient.

21. A security element, in particular in the form of a security strip, **characterized in that** it has a security feature (1) according to one of claims 11 to 20.

22. A value document, **characterized in that** it comprises a security element according to claim 21 and/or a security feature (1) according to one of claims 11 to 20.

## Revendications

1. Procédé pour la fabrication d'une caractéristique de sécurité (1) sous la forme d'une image colorée (2), dans lequel, pour la fabrication de l'image, un colorant est appliqué sur un substrat, dans lequel l'image (2) est divisée en surfaces de trame, dans lequel les surfaces de trame (4, 5, 6, 9, 10, 11) directement adjacentes de l'image (2) se superposent partiellement, dans lequel une zone de superposition (7, 8) de surfaces de trame (4, 5, 6, 9, 10, 11) directement adjacentes est plus petite qu'une des surfaces de trame (4, 5, 6, 9, 10, 11), dans lequel, à chacune des surfaces de trame (4, 5, 6, 9, 10, 11) de l'image (2) est attribuée au moins une couleur et au moins les zones du substrat correspondant aux surfaces de trame (4, 5, 6, 9, 10, 11) respectives moins les zones de superposition (7, 8) correspondantes sont recouvertes avec au moins un colorant de la couleur attribuée, **caractérisé en ce que** les zones de superposition (7, 8) entre des surfaces de trame (4, 5, 6, 9, 10, 11) adjacentes sont recouvertes avec le colorant qui présente la couleur qui est attribuée à une des surfaces de trame (4, 5, 6, 9, 10, 11) se superposant dans les zones de superposition (7, 8) respectives.

2. Procédé selon la revendication 1, **caractérisé en ce que** l'image (2) est divisée, au moins dans une partie, en au moins deux surfaces de trame (4, 5, 6, 9, 10, 11) se superposant partiellement, dans lequel au moins une des au moins deux surfaces de trame (4, 5, 6, 9, 10, 11) est recouverte, au moins à l'extérieur de la zone de superposition (7, 8), avec un colorant qui présente une couleur différente de la couleur du colorant recouvrant l'autre des au moins deux surfaces de trame (4, 5, 6, 9, 10, 11).

3. Procédé selon la revendication 1 ou 2, **caractérisé en ce qu'**une partie des surfaces de trame (4) est recouverte au moins partiellement d'une couleur rouge et une partie des surfaces de trame (5) de l'image (2) est recouverte au moins partiellement d'une couleur verte et une partie des surfaces de trame (6) de l'image (2) est recouverte au moins partiellement d'une couleur bleue.

4. Procédé selon l'une des revendications 1 à 3, **caractérisé en ce que** les surfaces de trame (4, 5, 6, 9, 10, 11) sont de même taille et de même forme.

5. Procédé selon l'une des revendications 1 à 4, **caractérisé en ce que** les colorants utilisés sont des colorants fluorescents, plus particulièrement un colorant fluorescent à la lumière UV.

6. Procédé selon l'une des revendications 1 à 5, **caractérisé en ce que** le colorant est appliqué sur le substrat par héliogravure.

7. Procédé selon l'une des revendications 1 à 6, **caractérisé en ce que**, pour la fabrication de l'image (2), au moins un caractère (3), plus particulièrement un caractère alphanumérique (3) et/ou une icône et/ou une figure géométrique et/ou un symbole ou une séquence de caractères est appliquée.

8. Procédé selon l'une des revendications 1 à 7, **caractérisé en ce que** les colorants sont appliqués par couches superposées, de façon à ce qu'au moins une séquence de couleurs dans l'image (2) corresponde à la séquence de couleurs d'un arc-en-ciel ou d'un dégradé de couleur multicolore.

9. Procédé selon l'une des revendications 7 ou 8, **caractérisé en ce que**, autour de l'au moins un caractère (3) ou de l'au moins une séquence de caractères, est réalisée au moins partiellement une surface colorée par l'application d'un ou de plusieurs colorants dans les surfaces de trame (4, 5, 6, 9, 10, 11) entourant le caractère (3).

10. Procédé selon la revendication 9, **caractérisé en ce qu'**une séquence de couleurs dans l'au moins un caractère (3) ou dans l'au moins une séquence de caractères est appliquée de manière inversée par rapport à une séquence de couleurs dans la surface colorée.

11. Caractéristique de sécurité sous la forme d'une image colorée (2), **caractérisée en ce qu'**elle est fabriquée selon un procédé selon les revendications 1 à 10 et l'image est divisée en surfaces de trame colorées (4, 5, 6, 9, 10, 11), dans laquelle les surfaces de trame (4, 5, 6, 9, 10, 11) adjacentes de l'image se superposent partiellement et une zone de superposition (7, 8) de surfaces de trame (4, 5, 6) adjacentes est plus qu'une des surfaces de trame (4, 5, 6, 9, 10, 11) en elle-même, dans laquelle, à chacune des surfaces de trame de l'image est attribuée au moins une couleur et au moins les zones du substrat correspondant aux surfaces de trame respectives moins les zones de superposition correspondantes sont recouvertes avec au moins un colorant de la couleur attribuée, dans laquelle les zones de superposition entre des surfaces de trame adjacentes sont recouvertes avec le colorant qui présente la couleur qui est attribuée à une des surfaces de trame se superposant dans les zones de superposition correspondantes.

12. Caractéristique de sécurité selon la revendication 11, **caractérisée en ce qu'**une image (2) comprend, au moins dans une partie, au moins deux surfaces de trame (4, 5, 6, 9, 10, 11) se superposant partiellement, dans laquelle au moins une des surfaces de trame (4, 5, 6, 9, 10, 11) est recouverte, au moins à l'extérieur de la zone de superposition, avec un colorant qui présente une couleur différente de la couleur du colorant recouvrant l'autre des au moins deux surfaces de trame (4, 5, 6, 9, 10, 11).

13. Caractéristique de sécurité selon la revendication 11 ou 12, **caractérisée en ce qu'**une première surface de trame (4) de l'image (2) est recouverte au moins partiellement d'une couleur rouge et/ou deuxième surface de trame (5) de l'image (2) est recouverte au moins partiellement d'une couleur verte et/ou une troisième surface de trame (6) de l'image (2) est recouverte au moins partiellement d'une couleur bleue.

14. Caractéristique de sécurité selon l'une des revendications 11 à 13, **caractérisée en ce que** les surfaces de trame (4, 5, 6, 9, 10, 11) formant l'image (2) sont de même taille et de même forme.

15. Caractéristique de sécurité selon l'une des revendications 11 à 14, **caractérisée en ce que** la zone de superposition (7, 8) de deux surfaces de trame (4, 5, 6, 9, 10, 11) de l'image (2) représente entre 1 et 90 % de la taille d'une surface de trame (4, 5, 6, 9, 10, 11).

16. Caractéristique de sécurité selon l'une des revendications 11 à 15, **caractérisée en ce que** le colorant est un colorant fluorescent, plus particulièrement un colorant fluorescent à la lumière UV.

17. Caractéristique de sécurité selon l'une des revendications 11 à 16, **caractérisée en ce que** l'image (2) comprend un portrait, un paysage, une forme géométrique abstraite, un logo ou un caractère alphanumérique et/ou une icône et/ou un codage et/ou une séquence de caractères.

18. Caractéristique de sécurité selon l'une des revendications 11 à 17, **caractérisée en ce que**, autour de la séquence de couleurs, dans l'au moins un caractère (3) ou dans l'au moins une séquence de caractères, est disposée au moins partiellement une surface colorée.

19. Caractéristique de sécurité selon l'une des revendications 11 à 18, **caractérisée en ce qu'**une séquence de couleurs dans l'au moins un caractère (3) ou dans l'au moins une séquence de caractères est appliquée de manière inversée par rapport à une séquence de couleurs dans la surface colorée.

20. Caractéristique de sécurité selon la revendication 19, **caractérisée en ce que** les colorants sont appliqués par couches superposées, de façon à ce qu'au moins une séquence de couleurs dans l'image corresponde à la séquence de couleurs d'un arc-en-ciel ou d'un dégradé de couleur multicolore.

21. Élément de sécurité, plus particulièrement sous la forme d'une bande de sécurité, **caractérisé en ce qu'**il comprend une caractéristique de sécurité (1) selon l'une des revendications 11 à 20.

22. Document de valeur **caractérisé en ce qu'**il comprend un élément de sécurité selon la revendication 21 et/ou une caractéristique de sécurité (1) selon l'une des revendications 11 à 20.
